# EUROPÄISCHE PATENTSCHRIFT

(11) **EP 1 401 750 B1**
(45) Veröffentlichungstag und Bekanntmachung des Hinweises auf die Patenterteilung: **12.04.2006**
(21) Anmeldenummer: 02754834.6
(22) Anmeldetag: 05.07.2002
(51) Int. Cl.: B65H 51/16, B65H 65/00, D02G 1/02

(54) **TEXTURIERMASCHINE**
TEXTURING MACHINE
MACHINE A TEXTURER

(30) Priorität: 05.07.2001 DE 10132633
(43) Veröffentlichungstag der Anmeldung: 31.03.2004
(73) Patentinhaber: Saurer GmbH & Co. KG, 41069 Mönchengladbach (DE)
(72) Erfinder: WORTMANN, Thomas, 42857 Remscheid (DE); JASCHKE, Klemens, 42499 Hückeswagen (DE)
(74) Vertreter: Kahlhöfer, Hermann
(86) Internationale Anmeldenummer: PCT/EP2002/007478
(87) Internationale Veröffentlichungsnummer: WO 2003/004391

(56) Entgegenhaltungen:
- FR-A- 2 380 972
- FR-A- 2 695 631
- US-A- 3 801 030
- US-A- 3 834 600
- US-A- 3 901 456

## Beschreibung

Die Erfindung betrifft eine Texturiermaschine zum Kräuseln von Fäden gemäß dem Oberbegriff des Anspruchs 1.

Derartige Texturiermaschinen werden eingesetzt, um einen glatten vorgelegten Faden in einem Texturierprozeß zu kräuseln und zu verstrecken. Hierzu weist die Texturienmaschine mehrere Prozeßaggregate sowie eine Aufwickeleinrichtung auf, die in einem Maschinengestell zu einem Fadenlauf kombiniert angeordnet sind. Die Prozeßaggregate wie beispielsweise Lieferwerke, Heizeinrichtungen, Kühleinrichtungen, Texturieraggregate, Tangeleinrichtungen und Präparationseinrichtungen sind in dem Maschinengestell oftmals über zwei Etagen angeordnet. Die bekannten Texturiermaschinen benötigen daher besondere Hilfseinrichtungen, um zu Beginn eines Prozesses den vorgelegten Faden in die Prozeßaggregate bis hin zur Aufwicklung anzulegen. So ist beispielsweise aus der FR 2 380 972 oder der FR 2 695 631 A1 bekannt, den Faden pneumatisch durch Führungsrohre zum Frstanlegen zu führen. So wird der Faden durch ein Führungsrohr bis kurz vor die Aufwickeleinrichtung geführt und am Ende des Führungsrohres durch eine Blasöffnung ausgeblasen. In Blasrichtung ist dabei eine Prallplatte in Abstand zur Blasöffnung angeordnet, die eine Umlenkung des Fadens zur Aufwickeleinrichtung bewirkt. In der Aufwickeleinrichtung wird der Faden sodann durch eine Saugvorrichtung übernommen.

Die bekannten Vorrichtungen besitzen jedoch generell den Nachteil, daß aufgrund der Faden nur bei sehr starker Blaswirkung eine gerichtete Umlenkung erfährt bzw. das Aufnehmen des losen Fadens ebenfalls nur durch eine sehr hohe Saugwirkung ermöglicht wird. Zusätzlich tritt das Problem auf, daß der Faden aufgrund der aus der Vorbehandlung an dem Faden anhaftenden Präparationsreste an der Prallplatte haften bleibt.

Die US 3,801,030 offenbart einen Aufwicklungsprozess mit einer Seitlich zum Fadenverlauf angeordneten Düse für einen offen geführten Faden.

Es ist daher Aufgabe der Erfindung, eine Texturiermaschine der eingangs genannten Art derart weiterzubilden, daß der Faden vor Prozeßbeginn mit großer Sicherheit und auf einfache Weise automatisch in die Aufwickeleinrichtung führbar und anlegbar ist.

Diese Aufgabe wird erfindungsgemäß durch eine Texturiermaschine mit den Merkmalen nach Anspruch 1 sowie mit einem Verfahren zum Erstanlegen eines Fadens in einer Aufwickeleinrichtung mit den Merkmalen nach Anspruch 12 gelöst.

Vorteilhafte Weiterbildungen der Erfindung sind in den Unteransprüchen definiert.

Die Erfindung zeichnet sich dadurch aus, daß der Faden ohne Umlenkung zur Übergabe in die Aufwickeleinrichtung geführt wird. Hierzu sind die Blasöffnung des Führungsrohres und die Aufnahmeöffnung der Absaugvorrichtung gegenüberliegend in einer Führungsebene angeordnet. Die Führungsebene ist dabei im wesentlichen identisch oder nahe zu einer Changierebene, in welcher der Faden durch einen Changierfadenführer während des Aufwickelns geführt ist. Dadurch läßt sich der Faden ohne zusätzliche Fadenführungseinrichtungen unmittelbar nach der Übergabe in die Absaugvorrichtung durch den Fadenführer bzw. den Changierfadenführer übernehmen. Die Einfädelung und das Anlegen des Fadens in die Aufwickeleinrichtung sind somit in sehr kurzer Zeit möglich, so daß beispielsweise nach einem Fadenbruch sehr kurze Prozeßunterbrechungen realisiert werden können. Die Führungsebene und die Changierebene müssen daher zumindest so nahe zueinander ausgebildet sein, daß eine Fadenübernahme durch einen in der Changierebene bewegten Fadenführer aus der Führungsebene in die Changierebene möglich ist.

Um einerseits eine weite Strecke zwischen der Blasöffnung und der Aufnahmeöffnung zu überbrücken und andererseits ein Anhaften des Fadens zu vermeiden, ist gemäß einer vorteilhaften Weiterbildung der Erfindung vorgesehen, ein Gleitblech zwischen der Blasöffnung und der Aufnahmeöffnung anzuordnen. Das Gleitblech erstreckt sich hierbei zumindest teilweise entlang der Führungsebene. Dabei ist das Gleitblech derart beschaffen, daß auch bei Kontakt mit dem Faden ein Anhaften unterbleibt.

Besonders wirkungsvoll sind Gleitbleche, die aus einem gelochten Blech oder aus einem siebförmigen Blech gebildet sind.

Um das automatische Einfädeln des Fadens zu erleichtern, wird der für die Weiterverarbeitung erforderliche Präparationsauftrag während des Prozesses vorteilhaft erst nach dem Erstanlegen des Fadens auf den Faden aufgetragen. Hierzu ist die Weiterbildung der Erfindung gemäß Anspruch 4 besonders vorteilhaft. Dabei ist der Blasöffnung eine Präparationseinrichtung nachgeordnet, die an einem beweglichen Träger gehalten ist. Der Träger ist zwischen einer Einfädelposition außerhalb der Changierebene und einer Betriebsposition in der Changierebene positionierbar. Damit wird vorteilhaft das Präparieren während dem Einfädeln vermieden. Erst wenn der Faden in der Aufwickeleinrichtung angelegt ist, erfolgt eine Präparation des Fadens.

Um die Betriebsposition nach dem Einfädeln sicher cinzunehmen, ist der Träger vorzugsweise mit einem steuerbaren Aktor verbunden. Durch Aktivierung des Aktors läßt sich somit die Präparationseinrichtung aus der Einfädelposition in die Betriebsposition bewegen und umgekehrt.

Der Träger ist insbesondere dazu geeignet, neben der Präparationseinrichtung einen Kopffadenführer aufzunehmen, der die Spitze des Changierdreiecks während des Aufwickelns des Fadens bildet. Der Kopffadenführer ist der Präparationseinrichtung nachgeordnet, so daß die Changierbewegung des Fadens sich nicht negativ auf die Aufbringung der Präparation auswirken kann.

Um größere Strecken und insbesondere für eine Bedienperson schwer zugängliche Bereiche der Maschine mit dem Faden durchlaufen zu können, wird gemäß einer vorteilhaften Weiterbildung der Erfindung der Faden pro Bearbeitungsstelle durch mehrere Führungsrohre zum Erstanlegen pneumatisch gefördert. Im Bereich der Saugöffnung des ersten Führungsrohres ist ein Trennmesser angeordnet, das den Faden beim Einfädeln in die Saugöffnung automatisch durchtrennt. Der besondere Vorteil dieser Weiterbildung liegt somit darin, daß eine Bedienperson den laufenden Faden ausschließlich mit einer Saugpistole positionieren muß, um eine Übergabe zu dem Führungsrohr zu ermöglichen. Durch die Kombination zwischen dem Trennmesser und der Saugöffnung des Führungsrohres wird erreicht, daß das Erfassen des Fadens sowie das Trennen des Fadens selbsttätig nach Erreichen einer Einfädelposition der manuell geführten Saugpistole erfolgt.

Die besonders vorteilhafte Weiterbildung der Erfindung nach Anspruch 8 zeichnet sich dadurch aus, daß eine Positionierung der manuell geführten Saugpistole nicht mehr erforderlich ist. Zur Übergabe des Fadens in die Saugöffnung ist dem Trennmesser ein beweglicher Fadenführer zugeordnet, wobei der Fadenführer und das Trennmesser zum Einfädeln des Fadens in die Saugöffnung zusammenwirken. Die Einfädelposition wird hierbei durch den Fadenführer eingenommen, der somit sicherstellt, daß der Faden sowohl durchtrennt als auch in die Saugöffnung cingezogen wird.

Bei Einsatz einer Heizeinrichtung mit geschlossenem Heizkanal läßt sich die Einfädelung vorteilhaft dadurch herbeiführen, daß dem Führungsrohr die Heizeinrichtung derart zugeordnet wird, daß der Fadeneinlaß der Heizeinrichtung die Saugöffnung zum Einfädeln des Fadens bildet. Damit wird gleichzeitig das Einfädeln des Fadens in den Heizkanal der Heizeinrichtung sichergestellt.

Zur Übergabe des Fadens von einem Führungsrohr zum nächsten Führungsrohr ist die Blasöffnung des ersten Führungsrohres gegenüberliegend einer Saugöffnung des folgenden Führungsrohres angeordnet. Dabei ist zwischen der Blasöffnung und der Saugöffnung ein Führungsblech angeordnet. Das Führungsblech kann als ein im wesentlichen langgestrecktes Blech oder als ein gekrümmtes Blech ausgebildet sein. Bei einem langgestreckten Blech können größere Entfernungen vorteilhaft überbrückt werden. Durch ein gekrümmtes Blech sind Umlenkungen des Fadens ausführbar.

Das erfindungsgemäße Verfahren zeichnet sich dadurch aus, daß der Faden mit hoher Sicherheit und reproduzierbar in die Aufwickeleinrichtung führbar und in kurzer Zeit anlegbar ist.

Die Erfindung ist unter Hinweis auf die beigefügten Zeichnungen anhand eines Ausführungsbeispiels der erfindungsgemäßen Texturiermaschine nachfolgend näher beschrieben.

Es stellen dar:
- Fig. 1: schematisch ein erstes Ausführungsbeispiel der erfindungsgemäßen Texturiermaschine;
- Fig. 2 und Fig. 3: schematisch Ausschnitte aus weiteren Ausführungsbeispielen der erfindungsgemäßen Texturiermaschine.

In Fig. 1 ist schematisch eine Bearbeitungsstelle einer erfindungsgemäßen Texturiermaschine dargestellt. Die Texturiermaschine besitzt eine Vielzahl von Bearbeitungsstellen, in welcher jeweils ein Faden texturiert und aufgespult wird. Jede der Bearbeitungsstellen ist somit gleich aufgebaut, so daß anhand des Fadenlaufs einer Bearbeitungsstelle die einzelnen Prozeßaggregate der Texturiermaschine nachfolgend beschrieben werden.

In einem Gatter 3 ist auf einem Dorn 2 eine Vorlagespule 1 aufgesteckt. Die Vorlagespule 1 enthält einen glatten thermoplastischen Faden 36. Der Faden 36 wird über Kopf von der Vorlagespule 1 durch ein erstes Lieferwerk 5 abgezogen. Hierzu ist der Vorlagespule 1 ein Fadenführer 4 nachgeordnet Von dem Lieferwerk 5 gelangt der Faden 36 in eine Texturierzone. Die Texturierzone wird durch ein Texturieraggregat 8, eine Heizeinrichtung 6 und eine Kühleinrichtung 7 gebildet. Das Texturieraggregat 8 ist in diesem Beispiel als ein Falschdrallgeber ausgeführt, so daß der in dem Faden 36 erzeugte Falschdrall innerhalb der Heizeinrichtung 6 und der Kühleinrichtung 7 fixiert wird. Dem Texturieraggregat 8 ist eine Umlenkrolle 9 vorgeordnet.

Der Faden 36 wird durch ein zweites Lieferwerk 10 aus der Texturierzone abgezogen und in eine Nachbehandlungszone gefördert. In der Nachbehandlungszone ist eine zweite Heizeinrichtung 11 vorgesehen. Der Heizeinrichtung 11 ist ein drittes Lieferwerk 14 nachgeordnet. Das Lieferwerk 14 ist als Galettenlieferwerk ausgebildet mit der Galette 16 und der Überlaufrolle 17.

Die Lieferwerke 5 und 10 sind beispielhaft als sogenannte Klemmlieferwerke ausgeführt, bei welchen der Faden zwischen einer angetriebenen Lieferwelle und einer am Umfang der Lieferwelle anliegenden Druckrolle geführt ist.

Dem Lieferwerk 14 ist eine Aufwickeleinrichtung 20 nachgeordnet. Die Aufwickeleinrichtung 20 enthält einen schwenkbar gelagerten Spulenhalter 24, an dessen freien Ende eine Hülse 23 gespannt ist. Zum Aufwickeln einer Spule liegt die Hülse 23 am Umfang einer Treibwalze 22 an, die durch einen Antrieb mit im wesentlichen konstanter Umfangsgeschwindigkeit angetrieben wird. Vor Auflauf des Fadens 36 auf eine Spule ist die Changiereinrichtung 21 vorgesehen, durch welche der Faden innerhalb der Spulenbreite hin- und hergeführt wird. Derartige Changiereinrichtungen können einen durch eine Kehrgewindewelle angetriebenen Changierfadenführer 37 oder einen durch einen Riementrieb angetriebenen Changierfadenführer 37 aufweisen. Der Changierfadenführer 37 bewegt sich parallel zur Treibwalze 22 und spannt mit einem vorgeordneten Kopffadenführer 39 eine Changierebene auf. Der Kopffadenführer 39 ist mit einer Präparationseinrichtung 38 an einem Träger 40 angeordnet. Der Träger 40 ist schwenkbar an der Schwenkachse 41 angebracht und mittels dem Aktor 42 zwischen einer Betriebsposition (gestrichelt dargestellt) und einer Anlegeposition verstellbar. In der Betriebsposition wird der Faden 36 nacheinander durch die Präparationseinrichtung 38 und den Kopffadenführer 39 geführt. Diese besitzen hierzu vorzugsweise eine V-förmige Fadenführungsnut, so daß der Faden bei Verschwenken des Trägers 40 selbsttätig in die Präparationseinrichtung 38 und den Kopffadenführer 39 eingeleitet wird. Der Kopffadenführer 39 ist hierbei der Präparationseinrichtung 38 nachgeordnet und bildet das Ende des Changierdreiecks.

Um den Faden 36 zu Beginn eines Prozesses der Bearbeitungsstelle anlegen zu können, weist die Texturiermaschine eine Einfädeleinrichtung zur pneumatischen Förderung des Fadens 36 auf, die im wesentlichen durch die Führungsrohre 12 und 18 gebildet ist. Hierzu ist am Ausgang der zweiten Heizeinrichtung 11 das Führungsrohr 12 mit einem Injektor 13 angeschlossen. Dadurch wird auf der Einlaßseite der Heizeinrichtung 11 eine Saugöffnung 33 gebildet, durch welche ein Luftstrom bei aktiviertem Injektor 13 eingesogen wird. Der Saugöffnung 33 im Einlaßbereich der Heizeinrichtung 11 ist ein Trennmesser 31 zugeordnet. Das Trennmesser 31 ist in einem Halter 32 befestigt. Vor der Saugöffnung 33 und dem Trennmesser 31 ist ein Fadenführer 29 vorgesehen, welcher mit einem Aktor 30 verbunden ist. Der Fadenführer 29 läßt sich dabei durch den Aktor 30 in Richtung der Saugöffnung 33 bewegen.

Das an der Heizeinrichtung 11 angefügte Führungsrohr 12 besitzt am gegenüberliegenden Ende eine Blasöffnung 34. Die Blasöffnung 34 mündet auf einer Zulaufseite des Lieferwerks 14. Auf der gegenüberliegenden Ablaufseite des Lieferwerks 14 ist eine Saugöffnung 28 eines zweiten Führungsrohres 18 ausgebildet. Hierbei stehen sich die Blasöffnung 34 des ersten Führungsrohres 12 und die Saugöffnung 28 des zweiten Führungsrohres 18 in einer Ebene gegenüber. Der Saugöffnung 28 des Führungsrohres 18 sind zwei langgestreckte Führungsbleche 44.1 und 44.2 zugeordnet, die V-förmig zueinander ausgerichtet sind, um das Einfangen des losen Fadenendes bei Übergabe durch die Saugöffnung 28 zu erleichtem.

Das Führungsrohr 18 ist mit einem Injektor 19 verbunden, welcher in dem Führungsrohr 18 eine Luftströmung erzeugt, die in Fadenlaufrichtung gerichtet ist. Das Führungsrohr 18 endet unmittelbar vor der Aufwickeleinrichtung 20. Die Blasöffnung 27 am Ende des Führungsrohres 18 liegt dabei einer Aufnahmeöffnung 26 einer Absaugeinrichtung 25 in einer Führungsebene gegenüber. Die Absaugeinrichtung 25 ist der Aufwickeleinrichtung 20 zugeordnet, um während der Spulwechselvorgänge den Faden 36 zu übernehmen und abzuführen. Der Blasöffnung 27 am Führungsrohr 18 sind die Präparationseinrichtung 38 und der Kopffadenführer 39 nachgeordnet. Während des Erstanlegens des Fadens in die Aufwickeleinrichtung 20 werden die Präparationseinrichtung 38 und der Kopffadenführer 39 durch den Träger 40 und den Aktor 42 in eine Einfädelposition außerhalb der Führungsebene verschwenkt. Somit ist der Weg zwischen der Blasöffnung 27 des Führungsrohres 18 und der Aufnahmeöffnung 26 der Absaugvorrichtung 25 frei. Der Changierfadenführer 37 ist zum Erstanlegen des Fadens außerhalb des Fadenlaufs an einem Ende des Changierhubes gehalten.

Zwischen der Blasöffnung 27 des Führungsrohres 18 und der Aufnahmeöffnung 26 der Absaugvorrichtung 25 ist in einem Teilbereich ein Gleitblech 43 kurz unterhalb der Führungsebene angeordnet. Das Gleitblech 43 erstreckt sich parallel zur Führungsebene und ist dabei vorzugsweise aus einem gelochten Blech oder einem siebförmigen Blech gefertigt. Damit läßt sich der Abstand zwischen der Blasöffnung 27 und der Aufnahmeöffnung 26 ohne Anhaften des Fadens überbrücken. Bei dem dargestellten Ausführungsbeispiel ist die Absaugvorrichtung 25 in Fadenlaufrichtung hinter der Treibwalze 22 angeordnet. Es ist jedoch auch möglich, die Absaugvorrichtung 25 unmittelbar hinter der Changiereinrichtung 21 und vor der Treibwalze 22 zu plazieren.

In Fig. 1 ist die Bearbeitungsstelle des dargestellten Ausführungsbeispiels der Texturiermaschine unmittelbar vor Prozeßbeginn dargestellt. Hierbei wird der laufende Faden 36 bereits durch die im Faden nacheinander angeordneten Prozeßaggregate 5, 6, 7, 8, 10, 11 und 14 geführt. Innerhalb der Aufwickeleinrichtung 20 wird der Faden 36 dabei von der Saugeinrichtung 25 aufgenommen und zu einem Abfallbehälter geführt.

Zum Anlegen des Fadens 36 wird dieser zunächst manuell mittels einer Saugpistole 35 geführt. Nachdem der Faden 36 in den Prozeßaggregaten 5, 6, 7, S und 10 eingelegt wurde, wird der Faden 36 mittels der Saugpistole 35 in eine Führungsnut des Fadenführers 29 eingelegt (gestrichelt dargestellt). Damit ist der Anlegevorgang für eine Bedienperson bereits beendet. Die nachfolgende Einfädelung des Fadens 36 bis zur Aufwickeleinrichtung 20 erfolgt selbsttätig. Hierzu wird der Fadenführer 29 durch den Aktor 30 in Richtung der Saugöffnung 33 der Heizeinrichtung 11 bewegt. Dabei gelangt der Faden 36 in den Einflußbereich der Saugöffnung 33. Gleichzeitig wird das ablaufende Fadenende zwischen Saugöffnung 33 und der gehaltenen Saugpistole 35 durch das Trennmesser 31 durchtrennt. Nun wird der Faden 36 durch den Luftstrom im Führungsrohr 12 bis zur Blasöffnung 34 geführt. Der aus dem Führungsrohr 12 ausgeblasene Faden 36 wird auf der gegenüberliegenden Seite des Lieferwerks 14 von der Saugöffnung 2B des zweiten Führungsrohres 18 übernommen. Durch eine Anlegevorrichtung 15 läßt sich nun bereits der parallel zu dem Lieferwerk 14 geführte Faden 36 selbsttätig an das Galettenlieferwerk anlegen. Die Anlegevorrichtung 15 könnte beispielsweise durch einen Schwenkantrieb und einen schwenkbaren Fadenführer gebildet sein, welche den Faden in mehreren Umschlingungen an das Lieferwerk 14 anlegt.

Nachdem der Faden 36 von dem Führungsrohr 18 übernommen wurde, wird dieser durch den im Führungsrohr 18 erzeugten Luftstrom aus der Blasöffnung 27 herausgeblasen und von der Aufnahmeöffnung 26 der Absaugeinrichtung 25 übernommen. Der Faden 36 wird in der Führungsebene zwischen der Blasöffnung 27 und der Aufnahmeöffnung 26 geführt und über die Absaugvorrichtung 25 zu einem Garnabfallbehälter abgeführt. Die Führungsebene ist identisch zu der Changierebene, so daß durch Aktivieren des Changierfadenführers 37 dieser den Fadenlauf durchquert und den Faden 36 dabei selbsttätig fängt. Der Anlegevorgang des Fadens 36 in der Bearbeitungsstelle der Texturiermaschine ist somit beendet. Der Prozeß läßt sich nun durch Verschwenken des Spulenhalters 24 starten. Dabei wird mittels des Changierfadenführers 37 und einer hier nicht näher dargestellten Fangeinrichtung der Faden gefangen und auf der Hülse 23 gewickelt. Vor dem Aufwickeln des Fadens wird der Träger 40 mit der Präparationseinrichtung 38 und dem Kopffadenführer 39 in die Betriebsposition verschwenkt, so daß der Faden 36 einen Präparationsauftrag erhält und über den Kopffadenführer 39 der Aufwicklung zugeführt wird.

Bei der in Fig. 1 dargestellten Texturiermaschine können die Injektoren 13 und 19 zur pneumatischen Förderung des Fadens während des Aufwickelns abgeschaltet werden. Es ist jedoch auch möglich, zur Unterstützung der Fadenförderung die Injektoren 13 und 19 während des Aufwickelns nicht abzuschalten. Damit lassen sich insbesondere niedrige Fadenspannungen beim Aufwickeln des Fadens realisieren.

In Fig. 2 ist schematisch eine Teilansicht eines weiteren Ausführungsbeispiels der erfindungsgemäßen Texturiermaschine dargestellt. Es sind nur die Prozeßaggregate unmittelbar vor der Aufwickeleinrichtung in einem Maschinengestell 45 dargestellt. Hierbei sind die Einrichtungen der Texturiermaschine an dem Maschinengestell 45 von zwei Seiten, der Bedienseite 46 und der Doffseite 47, bedienbar. Auf der Doffseite 47 des Maschinengestells 45 könnten die Aufwickeleinrichtungen 20 nebeneinander und übereinander angeordnet sein. In Fig. 2 ist die Aufwickeleinrichtung 20 einer Bearbeitungsstelle gezeigt. Von der Doffseite 47 können die voll gewickelten Spulen der Aufwicklung entnommen werden und abtransportiert werden.

Auf der gegenüberliegenden Bedienseite 46 des Maschinengestells 45 könnten vorzugsweise die Prozeßaggregate, wie Texturieraggregat, Lieferwerke und Tangeleinrichtung, angeordnet sein, die aus einem Bediengang heraus durch eine Bedienperson bedient werden könnten. Um den Faden 36 von einer Maschinenseite 46 zur gegenüberliegenden Maschinenseite 47 automatisch in die Aufwickeleinrichtung 20 zu führen, ist jede Bearbeitungsstelle mit Führungsrohren 12 und 18 ausgeführt, die einen pneumatischen Transport des Fadens 36 ermöglichen. Hierzu ist im unteren Bereich des Maschinengestells 45 auf der Bedienseite 46 ein Lieferwerk 10 angeordnet. Das Lieferwerk 10 wird hierbei durch die Galette 16.1 und die Überlaufrolle 17.1 gebildet, die von dem Faden 36 mehrfach umschlungen sind. Dem Lieferwerk 10 liegt auf der gegenüberliegenden Doffseite 47 ein weiteres Lieferwerk 14 gegenüber. Das Lieferwerk 14 wird durch eine Galette 16.2 und eine Überlaufrole 17.2 gebildet, die mehrfach vom Faden umschlungen sind. Im Fadenlauf zwischen den Galetten 16.1 des Lieferwerks 10 und der Galette 16.2 des Lieferwerks 14 ist eine Heizeinrichtung 11 und ein sich am Ausgang der Heizeinrichtung 11 anschließendes Führungsrohr 12 angeordnet. Das Führungsrohr 12 ist mit einem Injektor 13 verbunden, welcher einen in Fadenlaufrichtung fließenden Luftstrom erzeugt. Dabei bildet die Heizeinrichtung 11 auf der Einlaßseite eine Saugöffnung 33 aus. Demgegenüber liegt ein am Ende des Führungsrohres 12 ausgebildetes Blasende 34. Der Saugöffnung 33 im Eingangsbereich der Heizeinrichtung 11 ist ein Trennmesser 31 an einem Halter 32 vorgesehen. Auf der Doffseite 47 ist die Aufwickeleinrichtung 20 oberhalb des Lieferwerks 14 angeordnet. Die Aufwickeleinrichtung 20 weist in Fadenlaufrichtung eine Changiereinrichtung 21, eine Treibwalze 22 und eine Absaugvorrichtung 25 auf. Am Umfang der Treibwalze 22 ist eine Hülse bzw. eine Spule 48 durch einen Spulenhalter 24 gehalten.

Zur Führung des Fadens von dem Lieferwerk 14 zur Aufwickeleinrichtung 20 ist ein Führungsrohr 18 in dem Maschinengestell 45 angeordnet. Das Führungsrohr 18 besitzt eine Saugöffnung 28, die auf der zur Blasöffnung 34 des Führungsrohres 12 gegenüberliegenden Seite vom Lieferwerk 14 angeordnet ist. Die Blasöffnung 34 und die Saugöffnung 28 stehen sich dabei in einem Winkel gegenüber. Das Führungsrohr 18 besitzt am anderen Ende eine Blasöffnung 27, die der Changiereinrichtung zugewandt ist und innerhalb der Changierebene liegt.

Zwischen der Blasöffnung 34 des Führungsrohres 12 und der Saugöffnung 28 des Führungsrohres 18 ist in Blasrichtung und Saugrichtung ein Führungsblech 44 in Abstand zu dem Lieferwerk 14 angeordnet. Das Führungsblech 44 weist eine Krümmung auf, die eine Richtungsumlenkung des aus der Blasöffnung 34 austretenden Luftstroms bewirkt.

Zwischen der Blasöffnung 27 des Führungsrohres 18 und der Changiereinrichtung 21 sind im Fadenlauf eine Präparationseinrichtung 38 und ein Kopffadenführer 39 angeordnet. Die Präparationseinrichtung 38 und der Kopffadenführer 39 sind an einem Träger 40 befestigt, der mittels eines Aktors 42 höhenverstellbar ausgebildet ist. Hierbei läßt sich der Träger 40 durch den Aktor 42 zwischen einer Betriebsposition (wie in Fig. 2 gezeigt) und einer Einfädelposition verstellen. In der Einfädelposition sind die Präparationseinrichtung 38 und der Kopffadenführer 39 außerhalb der Changierebene, die gleichzeitig die Führungsebene des Fadens zur Übergabe des Fadens von der Blasöffnung 27 zu einer Aufnahmeöffnung 26 der Absaugvorrichtung 25 ist.

Zum Erstanlegen des Fadens und somit zur Übergabe des Fadens 36 von der Bedienseite zur Aufwickeleinrichtung 20 an der Doffseite wird der Faden 36 mittels einer manuell geführten Saugpistole zur Saugöffnung 33 im Einlaßbereich der Heizeinrichtung 11 geführt. Die Injektoren 13 des Führungsrohres 12 und 19 des Führungsrohres 18 sind aktiviert. Der Faden 36 wird in die Saugöffnung 33 nach Trennen an dem Trennmesser 31 eingesogen und aus der Blasöffnung 34 ausgeblasen. Der lose Faden wird sodann an dem Führungsblech 44 zur Saugöffnung 28 hin umgelenkt. Nachdem das Führungsrohr 18 den Faden durch die Saugöffnung 28 übernommen hat, wird der Faden 36 durch die Blasöffnung 27 zur gegenüberliegenden Aufnahmeöffnung 26 der Absaugvorrichtung 25 geblasen. In dieser Situation ist der Träger 40 in einer Einfädelposition. Der Faden 36 ist bereit zur Übernahme durch den Changierfadenführer 37. Der Wickelvorgang in der Bearbeitungsstelle kann beginnen. In Fig. 2 ist die Bearbeitungsstelle während des Texturierprozesses gezeigt, so daß der Faden 36 zu der Spule 48 aufgewickelt wird.

In Fig. 3 ist schematisch eine Teilansicht eines weiteren Ausführungsbeispiels der erfindungsgemäßen Texturiermaschine dargestellt Das Ausführungsbeispiel ist im wesentlichen identisch zu dem vorhergehenden Ausführungsbeispiel nach Fig. 2. Insoweit wird auf die vorhergehende Beschreibung Bezug genommen und an dieser Stelle nur die Unterschiede dargestellt.

Um einen Faden 36 automatisch von einer Maschinenseite 46 zur gegenüberliegenden Maschinenseite 47 automatisch in die Aufwickeleinrichtung 20 zu führen, ist jede Bearbeitungsstelle mit Führungsrohren 12 und 18 ausgeführt, die einen pneumatischen Transport des Faden 36 ermöglichen. Hierzu ist im unteren Bereich des Maschinengestells 45 auf der Bedienseite 46 ein Lieferwerk 10 angeordnet. Dem Lieferwerk 10 liegt auf der gegenüberliegenden Doffseite 47 ein weiteres Lieferwerk 14 gegenüber. Im Fadenlauf zwischen den Lieferwerken 10 und 14 ist eine Heizeinrichtung 11 und ein Führungsrohr 12 angeordnet. Das Führungsrohr 12 besitzt einen Abschnitt in Fadenlaufrichtung vor der Heizeinrichtung 11 und einen Abschnitt hinter der Heizeinrichtung 11. An dem Abschnitt des Führungsrohres 12 vor der Heizeinrichtung 11 ist das Führungsrohr 12 mit einem Injektor 13 verbunden, welcher einen in Fadenlaufrichtung fließenden Luftstrom erzeugt. Somit wird eine Saugöffnung 33 am vorderen Ende des Führungsrohres 12 gebildet, um den zugeführten Faden 36 aufzunehmen. In unmittelbarer Nachbarschaft zu der Saugöffnung 33 an dem Führungsrohr 12 ist eine Schneidvorrichtung vorgesehen, die ein Trennmesser 31 und einen Halter 32 aufweist. Der Halter 32 ist hierzu beispielsweise am Maschinengestell befestigt. Die Zuordnung des Trennmessers 31 zu der Saugöffnung 33 ist derart bemessen, daß bei manueller Zuführung mittels einer Saugpistole beim Einfädeln des Fadens dieser automatisch geschnitten wird.

Auf der gegenüberliegenden Maschinenseite 47 ist dem Lieferwerk 14 das Führungsrohr 18 nachgeordnet, wobei sich die Blasöffnung 34 des hinter der Heizeinrichtung 11 angeordneten Teilstück des Führungsrohres 12 und die Saugöffnung 28 des Führungsrohres 18 zur Fadenübergabe gegenüberstehen bzw. zusammenwirken. Das zweite Führungsrohr 18 ist mit dem Injektor 19 verbunden und weist eine in Richtung der Aufwickeleinrichtung 20 hingewandte Blasöffnung 27 auf. Der Blasöffnung 27 ist eine Aufnahmeöffnung 26 der Saugeinrichtung 25 zugeordnet. Die Saugeinrichtung 25 befindet sich in Fadenlaufrichtung gesehen hinter einer Treibwalze 22, an welcher im Betriebszustand eine zu wickelnde Spule anliegt. Der Treibwalze 22 ist eine Changiereinrichtung 21 und eine Präparationseinrichtung 38 sowie ein Kopffadenführer 39 vorgeordnet. Die Changiereinrichtung 21 weist einen Changierfadenführer 37 auf, der in einer Changierebene hinund hergeführt wird. Die Changierebene ist in der Fig. 3 gestrichelt dargestellt.

Bei der in Fig. 3 gezeigten Betriebssituation wird gerade ein Faden 36 aus der Blasöffnung 27 des Führungsrohres 18 in Richtung der Saugöffnung 26 der Saugeinrichtung 25 herausgeblasen. Die Saugöffnung 26 und die Blasöffnung 27 spannen dabei eine Führungsebene auf, die in unmittelbarer Nähe zu der Changierebene liegt. Hierbei ist die durch die Blasöffnung 27 und der Saugöffnung 26 definierte Führungsebene derart zu der Changierebene ausgebildet, daß bei Bewegung des Fadenführers 37 der Faden 36 automatisch gefangen und übernommen werden kann. Hierbei können grundsätzlich zwei Verfahrensvarianten unterschieden werden, bei welchem der Faden durch den Changierfadenführer 37 vor Auflage einer Hülse am Umfang der Treibwalze 22 gefangen wird oder bei welcher der Faden nach Auflage der Hülse am Umfang der Treibwalze 22 gefangen wird. Die letztere Variante kann dazu genutzt werden, um die Fadenübergabe aus der Führungsebene in die Changierebene noch zu verbessern.

In der in Fig. 3 dargestellten Betriebssituation ist der Träger 40, welcher die Präparationseinrichtung 38 und den Kopffadenführer 39 hält, in eine Einfädelposition gehalten. Hierzu wurde der Aktor 42 vor dem Einfädeln des Fadens aktiviert. Nachdem der Faden 36 in der Aufwickeleinrichtung angelegt und zum Aufspulen bereit ist, wird der Aktor 42 aktiviert, um den Träger 40 mit der Präparationseinrichtung und den Kopffadenführer in die Changierebene hinein zu versetzen, so daß die Präparationseinrichtung 38 und der Kopffadenführer 39 in der Betriebsposition zum Benetzen und Führen des Fadens 36 gehalten sind.

Die in den Figuren 1, 2 und 3 dargestellten Ausführungsbeispiele der erfindungsgemäßen Texturiermaschine sind in der Anordnung und der Ausbildung der Prozeßaggregate beispielhaft. Wesentlich für die automatische Bedienbarkeit der Texturiermaschine ist das einfache und schnelle Erstanlegen des Fadens in der Aufwickeleinrichtung.

### Bezugszeiclienliste

- 1: Vorlagespule
- 2: Dorn
- 3: Gatter
- 4: Fadenführer
- 5: Lieferwerk
- 6: Heizeinrichtung
- 7: Kühleinrichtung
- 8: Texturieraggregat
- 9: Umlenkrolle
- 10: Lieferwerk
- 11: Heizeinrichtung
- 12: Führungsrohr
- 13: Injektor
- 14: Lieferwerk
- 15: Anlegevorrichtung
- 16: Galette
- 17: Überlaufrolle
- 18: Führungsrohr
- 19: Injektor
- 20: Aufwickeleinrichtung
- 21: Changiereinrichtung
- 22: Treibwalze
- 23: Hülse
- 24: Spulenhalter
- 25: Saugeinrichtung
- 26: Aufnahmeöffnung
- 27: Blasöffnung
- 28: Saugöffnung
- 29: Fadenführer
- 30: Aktor
- 31: Trennmesser
- 32: Halter
- 33: Saugöffnung
- 34: Blasöffnung
- 35: Saugpistole
- 36: Faden
- 37: Changierfadenführer
- 38: Präparationseinrichtung
- 39: Kopffadenführer
- 40: Träger
- 41: Schwenkachse
- 42: Aktor
- 43: Gleitblech
- 44: Führungsblech
- 45: Maschinengestell
- 46: Bedienseite
- 47: Doffseite
- 48: Spule

## Patentansprüche

1. Texturiermaschine zum Kräuseln von Fäden in mehreren Bearbeitungsstellen, mit pro Bearbeitungsstelle mehreren Prozessaggregaten (5, 6, 7, 8, 10), einer Aufwickeleinrichtung (20), welcher eine Absaugvorrichtung (25) mit einer Aufnahmeöffnung (26) zum Abfühlen eines Fadens (36) zugeordnet ist, zumindest einem Führungsrohr (18) zur pneumatischen Förderung eines Fadens (36) zum Erstanlegen und einem mit dem Führungsrohr (18) verbundenen Injektor (19), wobei das Führungsrohr (18) an einem Ende eine Blasöffnung (27) zum Ausblasen des Fadens (36) aufweist und wobei die Blasöffnung (27) des Führungsrohres (18) und die Aufnahmeöffnung (26) der Absaugvorrichtung (25) zum Erstanlegen des Fadens (36) in der Aufwickeleinrichtung (20) zusammenwirken, **dadurch gekennzeichnet, dass** die Blasöffnung (27) des Führungsrohres (18) und die Aufnahmeöffnung (26) der Absaugvorrichtung (25) gegenüberliegend in einer Führungsebene angeordnet sind und daß die Führungsebene im wesentlichen identisch oder nahe zu einer Changierebene ist, in welcher der Faden (36) durch einen Changierfadenführer (37) während des Aufwickelns geführt ist.

2. Texturiermaschine nach Anspruch 1, **dadurch gekennzeichnet, dass** zwischen der Blasöffnung (27) und der Aufnahmeöffnung (26) ein Gleitblech (43) angeordnet ist, welches sich zumindest teilweise entlang der Führungsebene erstreckt.

3. Texturiennaschine nach Anspruch 2, **dadurch gekennzeichnet, dass** das Gleitblech (43) durch ein gelochtes Blech oder ein siebförmiges Blech gebildet ist.

4. Texturiermaschine nach einem der Ansprüche 1 bis 3, **dadurch gekennzeichnet, dass** eine Präparationseinrichtung (38) der -Blasöffnung (27) nachgeordnet ist und daß die Präparationseinrichtung (38) an einem beweglichen Träger (40) angebracht ist, durch welche die Träger (40) angebracht ist, durch welche die Präparationseinrichtung (38) zwischen einer Einfädelposition außerhalb der Changierebene und einer Betriebsposition in der Changierebene positionierbar ist.

5. Texturiermaschine nach Anspruch 4, **dadurch gekennzeichnet, dass** der Träger (40) mit einem steuerbaren Aktor (42) verbunden ist.

6. Texturiermaschine nach Anspruch 4 oder 5, **dadurch gekennzeichnet, dass** der Träger (40) einen der Präparationseinrichtung (38) im Fadenlauf nachgeordneten Kopffadenführer (39) hält.

7. Texturiermaschine nach einem der vorgenannten Ansprüche, **dadurch gekennzeichnet, dass** pro Bearbeitungsstelle mehrere Führungsrohre (12, 18) zur pneumatischen Förderung des Fadens (36) vorgesehenen sind und dass im Bereich der Saugöffnung (33) des ersten Führungsrohres (12) ein Trennmesser (31) angeordnet ist, welches den Faden (36) beim Einfädeln in die Saugöffnung (33) durchtrennt.

8. Texturiermaschine nach Anspruch 7, **dadurch gekennzeichnet, dass** das Trennmesser (31) ortsfest ist, daß ein beweglicher Fadenführer (29) dem Trennmesser (31) zugeordnet ist und daß der Fadenführer (29) und das Trennmesser (31) zum Einfädeln des Fadens (36) in die Saugöffnung (33) des ersten Führungsrohres (12) zusammenwirken.

9. Texturiermaschine nach Anspruch 7 oder 8, **dadurch gekennzeichnet, dass** dem Führungsrohr (12) eine Heizeinrichtung (11) derart zugeordnet ist, dass der Fadeneinlaß der Heizeinrichtung (11) die Saugöffnung (33) zum Einfädeln des Fadens (36) bildet.

10. Texturiermaschine nach einem der Ansprüche 7 bis 9, **dadurch gekennzeichnet, dass** eine Blasöffnung (34) des ersten Führungsrohres (12) und eine Saugöffnung (28) des folgenden Führungsrohres (18) sich gegenüberliegen und dass zwischen der Blasöffnung (34) und der Saugöffnung (28) ein Führungsblech (44) angeordnet ist.

11. Texturiermaschine nach Anspruch 10, **dadurch gekennzeichnet, dass** das Führungsblech (44) durch ein im wesentlichen langgestrecktes oder ein gekrümmtes Blech gebildet ist.

12. Verfahren zum Erstanlegen eines Fadens in einer Aufwickeleinrichtung einer Texturiermaschine, bei welcher der Faden (36) mittels eines Führungsrohres (18) pneumatisch der Aufwickeleinrichtung (20) zugeführt wird und bei welchem der Faden aus einer Blasöffnung (27) des Führungsrohres (18) ausgeblasen wird und anschließend durch eine Aufnahmeöffnung (26) einer Absaugeinrichtung (25) aufgesaugt wird, **dadurch gekennzeichnet, dass** der Faden (36) in einer Führungsebene von der Blasöffnung (27) zu der Aufnahmeöffnung (26) übergeben wird und dass der Faden nach Übergabe durch einen in der Führungsebene bewegten Fadenführer insbesondere einen Changierfadenführer (37) gefangen und zum Anlegen in der Aufwickeleinrichtung (20) geführt wird.

## Claims

1. Texturing machine for crimping yarns in a plurality of treatment stations, comprising a plurality of processing aggregates (5, 6, 7, 8, 10) per treatment station, a winding device (20) with which is associated a suction device (25) with a holding opening (26) for carrying away a yarn (36), at least one guide pipe (18) for pneumatically conveying a yarn (36) for the first positioning and an injecting device (19) connected to the guide pipe (18), one end of said guide pipe (18) comprising a blowing opening (27) for blowing out the yarn (36) and the blowing opening (27) of the guide pipe (18) and the holding opening (26) of the suction device (25) cooperating in the first positioning of the yarn (36) in the winding device (20), **characterised in that** the blowing opening (27) of the guide pipe (18) and the holding opening (26) of the suction device (25) are positioned opposite each other in a guide plane, and **in that** said guide plane is substantially identical to or approximates a traversing plane in which the yarn (36) is guided by a traversing yarn guide (37) while it is being wound up.

2. Texturing machine according to claim 1, **characterised in that** there is provided between the blowing opening (27) and the holding opening (26) a sliding metal sheet (43) which extends at least in part along the guide plane.

3. Texturing machine according to claim 2, **characterised in that** the sliding metal sheet (43) is formed by a perforated metal sheet or by a sieve-shaped metal sheet.

4. Texturing machine according to any one of claims 1 to 3, **characterised in that** a lubrication device (38) is positioned downstream of the blowing opening (27), and **in that** the lubrication device (38) is mounted on a movable carrier (40), by means of which it is possible to move the lubrication device (38) between a threading-in position outside the traversing plane and an operating position in the traversing plane.

5. Texturing machine according to claim 4, **characterised in that** the carrier (40) is connected to a controllable actuator (42).

6. Texturing machine according to either claim 4 or claim 5, **characterised in that** the carrier (40) supports a head yarn guide (39) which is positioned downstream of.the lubrication device (38) seen in the direction of yarn run.

7. Texturing machine according to any one of the preceding claims, **characterised in that** a plurality of guide pipes (12, 18) for pneumatically conveying the yarn (36) are provided per treatment station, and **in that** a dividing blade (31) is positioned in the region of the suction opening (33) of the first guide pipe (12), which dividing blade (31) divides the yarn (36) when it is threaded into the suction opening (33).

8. Texturing machine according to claim 7, **characterised in that** the dividing blade (31) is stationary, **in that** a movable yarn guide (29) is associated with the dividing blade (31) and **in that** the yarn guide (29) and the dividing blade (31) cooperate in threading the yarn (36) into the suction opening (33) of the first guide pipe (12).

9. Texturing machine according to either claim 7 or claim 8, **characterised in that** allocated to the guide pipe (12) is a heating device (11) such that the yarn inlet of the heating device (11) forms the suction opening (33) for threading in the yarn (36).

10. Texturing machine according to any one of claims 7 to 9, **characterised in that** a blowing opening (34) of the first guide pipe (12) and a suction opening (28) of the following guide pipe (18) are positioned opposite each other, and **in that** a guide metal sheet (44), is positioned between the blowing opening (34) and the suction opening (28).

11. Texturing machine according to claim 10, **characterised in that** the guide metal sheet (44) is formed by a substantially elongate metal sheet or a curved metal sheet.

12. Method for first positioning a yarn in a winding device of a texturing machine, in which machine the yarn (36) is pneumatically conveyed to the winding device (20) by means of a guide pipe (18), and in which method the yarn is blown out of a blowing opening (27) in the guide pipe (18) and is subsequently sucked up through a holding opening (26) in a suction device (25), **characterised in that** the yarn (36) is delivered from the blowing opening (27) to the holding opening (26) in a guide plane, and **in that**, after being delivered, the yarn is caught by a yarn guide, in particular a traversing yarn guide (37), which is moved in the guide plane, and is conveyed for positioning in the winding device (20).

## Revendications

1. Machine à texturer destinée au frisage de fils dans une pluralité de postes de traitement, avec une pluralité d'agrégats de processus (5, 6, 7, 8,10) par poste de traitement, un dispositif d'enroulement (20) auquel est associé un dispositif de succion (25) avec une ouverture d'admission (26) pour évacuer un fil (36), avec au moins un tube de guidage (18) pour avancer de façon pneumatique un fil (36) pour l'application initiale et avec un injecteur (19) relié au tube de guidage (18), le tube de guidage (18) présentant une ouverture de soufflement (27) sur une extrémité pour souffler vers l'extérieur le fil (36) et dans quel cas l'ouverture de soufflement (27) du tube de guidage (18) et l'ouverture d'admission (26) du dispositif de succion (25) coopèrent pour l'application initiale du fil (36) dans le dispositif d'enroulement (20), **caractérisée en ce que** l'ouverture de soufflement (27) du tube de guidage (18) et l'ouverture d'admission (26) du dispositif de succion (25) sont agencées en vis-à-vis dans un plan de guidage et **en ce que** le plan de guidage est sensiblement identique à un plan de va-et-vient ou s'approxime à celui-ci, dans lequel le fil (36) est guidé par une guide-fil de va-et-vient (37) durant l'enroulement.

2. Machine à texturer selon la revendication 1, **caractérisée en ce qu'**une tôle de glissement (43) est agencée entre l'ouverture de soufflement (27) et l'ouverture d'admission (26), laquelle tôle de glissement s'étend au moins partiellement le long du plan de guidage.

3. Machine à texturer selon la revendication 2, **caractérisée en ce que** la tôle de glissement (43) est formée par une tôle perforée ou par une tôle en forme de tamis.

4. Machine à texturer selon l'une des revendications 1 à 3, **caractérisée en ce qu'**un dispositif d'ensimage (38) est disposé en aval de l'ouverture de soufflement (27) et **en ce que** le dispositif d'ensimage (38) est monté sur un support amovible (40), à l'aide duquel le dispositif d'ensimage (38) est positionnable entre une position d'enfilage à l'extérieur du plan de va-et-vient et une position d'opération dans le plan de va-et-vient

5. Machine à texturer selon la revendication 4, **caractérisée en ce que** le support (40) est relié à un actionneur (42) pouvant être commandé.

6. Machine à texturer selon la revendication 4 ou 5, **caractérisée en ce que** le support (40) retient un guide-fil de tête (39) agencé en aval du dispositif d'ensimage (38) dans le trajet du fil.

7. Machine à texturer selon l'une des revendications précitées, **caractérisée en ce que** plusieurs tubes de guidage (12, 18) pour avancer de façon pneumatique le fil (36) sont prévus par poste de traitement et **en ce qu'**un couteau séparateur (31) est agencé dans la région de l'ouverture de succion (33) du premier tube de guidage (12) lequel couteau séparateur coupe le fil (36) quand il est enfilé dans l'ouverture de succion (33).

8. Machine à texturer selon la revendication 7, **caractérisée en ce que** le couteau séparateur (31) est stationnaire, **en ce qu'**un guide-fil (29) amovible est associé au couteau séparateur (31) et **en ce que** le guide-fil (29) et le couteau séparateur (31) coopèrent pour enfiler le fil (36) dans l'ouverture de succion (33) du premier tube de guidage (12).

9. Machine à texturer selon la revendication 7 ou 8, **caractérisée en ce qu'**un dispositif de chauffage (11) est associé de manière telle au tube de guidage (12) que l'entrée de fil du dispositif de chauffage (11) forme l'ouverture de succion (33) pour enfiler le fil (36).

10. Machine à texturer selon l'une des revendications 7 à 9, **caractérisée en ce qu'**une ouverture de soufflement (34) du premier tube de guidage (12) et une ouverture de soufflement (28) du tube de guidage suivant (18) sont opposées l'une à l'autre et **en ce qu'**une tôle de guidage (44) est agencée entre l'ouverture de soufflement (34) et l'ouverture de succion (28).

11. Machine à texturer selon la revendication 10, **caractérisée en ce que** la tôle de guidage (44) est formée par une tôle sensiblement oblongue ou par une tôle incurvée.

12. Procédé destiné à appliquer initialement un fil dans un dispositif d'enroulement d'une machine à texturer, dans laquelle le fil (36) est avancé de manière pneumatique au moyen d'un tube de guidage (18) jusqu'au dispositif d'enroulement (20) et dans lequel le fil est soufflé hors d'une ouverture de soufflement (27) du tube de guidage (18) et est ensuite aspiré par une ouverture d'admission (26) d'un dispositif de succion (25), **caractérisé en ce que** le fil (36) est transmis depuis l'ouverture de soufflement (27) jusqu'à l'ouverture d'admission (26) dans un plan de guidage et **en ce qu'**après la transmission le fil est capté par un guide-fil, notamment par un guide-fil de va-et-vient (37) déplacé dans le plan de guidage et est avancé pour être appliqué dans le dispositif d'enroulement (20).
